# EUROPÄISCHE PATENTSCHRIFT

(11) **EP 0 219 825 B1**
(45) Veröffentlichungstag und Bekanntmachung des Hinweises auf die Patenterteilung: **15.05.1991**
(21) Anmeldenummer: 86114375.8
(22) Anmeldetag: 17.10.1986
(51) Int. Cl.: B24B 33/08

(54) **Verfahren, Honmaschine und Honwerkzeug zur Honbearbeitung von Werkstücken**
Process, machine and tool for honing work pieces
Méthode, machine et outil pour le rodage de pièces

(30) Priorität: 17.10.1985 DE 3537009
(43) Veröffentlichungstag der Anmeldung: 29.04.1987
(73) Patentinhaber: NAGEL Maschinen- und Werkzeugfabrik GmbH, D-72622 Nürtingen (DE)
(72) Erfinder: Nagel, Wolf, D-7440 Nürtingen-Zizishausen (DE); Nagel, Peter, D-7442 Neuffen (DE)
(74) Vertreter: Patentanwälte Ruff, Beier, Schöndorf und Mütschele

(56) Entgegenhaltungen:
- DE-A- 2 450 686
- DE-A- 2 460 997
- DE-A- 2 506 243
- FR-A- 1 451 908
- US-A- 2 581 601

## Beschreibung

Die Erfindung betrifft ein Verfahren, eine Honmaschine und ein Honwerkzeug zur Honbearbeitung von Werkstücken.

Aus der den nächstkommenden Stand der Technik beschreiben DE-A1-24 60 997 ist ein Verfahren bekanntgeworden, bei dem die Bearbeitung mit einem Honwerkzeug aufweitbarem Honbelag mit einer sich erweiternden Schneidzone und einer Kalibrierzone durchgeführt wird, bei dem der Honbelag vor dem Beginn des Haupt-Arbeitshubes entsprechend dem Fertigmaß angestellt und diese Festmaß- Anstellung bis zum Bearbeitungsende unverändert beibehalten wird und bei dem das drehend angetriebene Werkzeug einen einzigen Haupt-Arbeitshub durchführt, bei dem Schneid- und Kalibrierzone unter Bearbeitungseingriff und Materialabtrag über die Länge des Bearbeitungsbereiches in einer axialen Bewegung des Werkzeuges durch den gesamten Bearbeitungsbereich bewegt wird.Bei den meisten Bearbeitungsbereichen von Werkstücken, insbesondere Durchgangsbohrungen und Bohrungen mit Stegen, arbeitet dieses Verfahren außerordentlich gut und vorteilhaft. Es ist allerdings schwierig, Sacklochbohrungen, Bohrungen mit nach innen vorstehenden Bünden ider Bearbeitungsbereiche zu bearbeiten, bei denen es schwierig ist, das Werkzeug mit einer Führungszone im Werkzeug zu führen.

Zur Bearbeitung von Sacklochbohrungen ist es aus der DE-C3 25 06 243 bereits bekanntgeworden, Honleisten derart anzustellen, daß ihr Bearbeitungsdurchmesser am Werkzeugende, d.h. im Bereich des Bodens des Sackloches, etwas größer ist als im übrigen Bereich. Dieses Werkzeug arbeitet jedoch, wie übliche Honwerkzeuge, mit oszillierendem Axialantrieb. Die stärkere Aufweitung im unteren Bereich soll den fehlenden Überlauf des Honwerkzeuges ausgleichen. Bei diesem Honwerkzeug können zwei verschiedene Gruppen von Honleisten vorgesehen sein, die durch einen Drehmechanismus nacheinander angestellt werden können. Die wahlweise Aufweitung verschiedener Gruppen von Honleisten kann nach der DE-c3 24 50 686 auch durch axiale Verschiebung eines Aufweitkörpers in zwei verschiedenen Richtungen (vor und zurück) durchgeführt werden.

Aufgabe der Erfindung ist es, ein Verfahren, eine Honmaschine und ein Honwerkzeug zu schaffen, mit dem auch Sacklöcher oder abgesetzte Bohrungen mit nur einem oder wenigen Honhüben bearbeitet werden können.

Diese Aufgabe wird durch die Merkmale der Ansprüche 1, 7 bzw. 12 gelöst.

Bei Werkstückbohrungen, bei denen der Bearbeitungsbereich die Bohrung ist, wird also das Werkzeug in die Bohrung mit eingezogenen Honbelägen eingefahren, dann die Aufweitung auf das Fertigmaß vorgenommen und der Arbeitshub dann in Form eines Rückhubes durchgeführt. Dabei wird der weitaus größte Teil des Materialabtrages in diesem einzigen Arbeitshub vorgenommen, und zwar im Bereich einer sich erweiternden Schneidzone, auf die eine Fertigbearbeitungs- oder Kalibrierzone folgen kann, die das Endmaß sicherstellt. Diese Kalibrierzone kann recht kurz sein.

Die Erfindung ist auch für andere Honbearbeitungen als Bohrungsbearbeitungen brauchbar, beispielsweise beim Außenhonen. Auch für die Bearbeitung von Durchgangsbohrungen kann das Verfahren vorteilhaft sein, weil die Führung des beim Arbeitshub ziehend angetriebenen Werkzeugs in der Bohrung sehr gut ist. In diesem Falle würde das Werkzeug zumindest mit dem größen Teil, d.h. mit der Kalibrier- und Schneidzone durch die Bohrung hindurch und vorteilhaft aus dieser hinaus gefahren werden, dann die Aufweitung erfolgen und danach im Rückhub die Bearbeitung bis zur Endgüte vorgenommen werden. Es ist jedoch auch möglich, mit weitgehend unveränderter Werkzeugeinstellung noch Nachhübe vorzunehmen, wenn z.B. eine bestimmte Oberflächenstruktur (Kreuzschliff) gewünscht wird. Die Verwendung eines vor, d.h. auf der zur Maschinenspindel liegenden Seite der Schneidzone, angeordneten Führungsabschnitts ist vorteilhaft, aber durch die gute Selbstführung nicht zwingend notwendig. Erkönnte auch leicht konisch sein, wodurch er noch besser selbstzentrierend wirkt. Eine der Kalibrierzone in Arbeitsrichtung nachgeschaltete Führungszone, die also dann zum Werkzeugende hin liegen würde, kann vorgesehen sein, ist aber insbesondere dann nicht notwendig, wenn das Werkzeug nach dem Arbeitshub die Bohrung verläßt und in diese nicht zurückkehrt. Diese Nach-Führungszone kann, wenn sie vorgesehen ist, in der aus der DE-B 24 60 997 bekannten Weise stufenlos an die Kalibrierzone anschließen, um ein Wiedereinfahren in die Bohrung zu erleichtern, nachdem die Kalibrierzone aus ihr herausgefahren wurde. Bei der Bearbeitung wird das Werkzeug mit der Kalibrierzone ganz über den Bearbeitungsbereich hinweggezogen.

Die Ergebnisse bezüglich der Oberflächengüte, Maß- und Formhaltigkeit, des Werkzeugverschleisses und der Notwendigkeit einer Nachstellung des Werkzeuges sind ebenso gut wie bei dem Werkzeug nach der DE-A1-24 60 997, auf die insbesondere auch hierzu Bezug genommen wird. Es können bei einer recht erheblichen Bearbeitungszugabe von bis zu einigen hunderstel oder zehntel Millimetern Genauigkeiten in Oberfläche, Maß und Form, vor allem auch in Bohrungsgeradheit erzielt werden, die unter einem µm liegen. Auch hier gilt der wesentliche Vorteil, daß Bohrungskanten, beispielsweise im Bereich von Stegen, keine trichterförmigen Aufweitungen erfahren.

Diese und weitere Merkmale von bevorzugten Weiterbildungen der Erfindung gehen auch aus den Unteransprüchen und der Beschreibung und Zeichnung hervor, wobei die einzelnen Merkmale jeweils für sich, allein oder zu mehreren in Form von Unterkombinationen bei Ausführungsformen der Erfindung und auch auf anderen Gebieten vorteilhaft verwirklicht sein können. Ausführungs- und Anwendungsbeispiele der Erfindung sind in der Zeichnung dargestellt und werden im folgenden näher erläutert. Es zeigen:
- Fig. 1: einen mittigen Längsschnitt durch ein Honwerkzeug bei der Bearbeitung einer strichliert angedeuteten Bohrung, wobei rechts daneben stark überhöht das Profil der Honbeläge angedeutet ist,
- Fig. 2: einen Längsschnitt durch ein Leisten-Honwerkzeug mit Führungsbelägen,
- Fig. 3: einen Querschnitt nach der Linie III in Fig. 2,
- Fig. 4: einen schematischen Längsschnitt und
- Fig. 5: einen Querschnitt nach Linie V durch Teile eines Honwerkzeugs und einer Honmaschine mit zwei Gruppen von Honbelägen.

Das in Fig. 1 dargestellte Honwerkzeug 11 hat einem im wesentlichen rohrförmigen Werkzeugkörper 12 mit einer Bajonett-Aufnahmeeinrichtung 13 für eine strichpunktiert angedeutete Maschinenspindel 14 einer Honmaschine 15. Die Spindel ist drehbar und in Axialrichtung verschiebbar gelagert und enthält eine Anstelleinrichtung 16 in Form einer in der Spindel 14 und relativ zu dieser axial verschiebbaren Aufweitstange.

Der Werkzeugkörper hat von seinem unteren Ende 17 ausgehende, in Längsrichtung des Werkzeuges verlaufende parallelflächige Schlitze 18, die im Bereich des Werkzeugendes zur Mittelbohrung 19 des Werkzeigkörpers hin durchgebrochen sind. In diesen Schlitzen, von denen beispielsweise sechs am Umfang vorgesehen sind, sind Honleisten 20 geführt, die an ihren unteren, dem Werkzeugende 17 benachbarten Ende mit sehr verschließfesten Honbelägen 21 versehen sind. beispielsweise mit Diamant-Honbelägen. Vom oberen Ende des Honbelages erstreckt sich die Honleiste über einen großen Längenbereich des Werkzeugkörpers aufwärts und hat an seinem oberen Ende eine nach außen offene Ausnehmung 22, so daß sich ein hakenförmiger Kopf bildet, der in einen durch den Schlitz ragenden Bolzen 23 eingehängt ist und somit die Honleiste 20 an ihrem oberen Ende gelenkig lagert.

Die Honleisten, die durch eine um ihren Umfang hereum laufende Schlauchfeder 24 zusammengehalten sind, können von einem Anstellmechanismus 25 angestellt, d.h. aufgeweitet, werden. Dieser besteht aus einem bolzenartigen Anstellkörper 26 mit einem Anstellkonus 27 an seinem Ende und führt sich in der Mittelbohrung 19. Ein in ihn eingeschraubter und durch eine Rückholfeder 29 belasteter Schraubbolzen 28 schafft die Verbindung zur Anstelleinrichtung 16.

Der Anstellkonus 27 wirkt auf schräge Anstellflächen 30 an den Honleisten ein und kann so die Honleisten um den Gelenkbolzen 13 nach außen schwenken. Es ist zu erkennen, daß durch die Anstellung die Honleisten nicht nur radial aufgeweitet, sondern auch um einen geringen Betrag schräg verschwenkt werden, so daß sie in ihrem unteren Bereich stärker aufgeweitet werden als im oberen.

Aus der rechts neben Fig. 1 gezeichneten Profilkontur 31 des Honbelages 21 ist zu erkennen, daß der Honbelag einen vorderen (oberen) Führungsabschnitt 32, der auf einem Kreis geringerem Umfanges liegt, eine darauf folgende, sich zum Werkzeugende 17 hin erweiternde, d.h. abgeschrägte Schneidzone 33 und eine darauf folgende Fertigbearbeitungs- oder Kalibrierzone 34 aufweist. Dabei können die Abschnitte bzw. -zonen 32, 34 im wesentlichen zylindrisch sein. Sie können entsprechend dem Einsatz des Werkzeuges relativ kurz sein, und der vordere Führungsabschnitt 32 kann u.U. ganz fehlen oder aus einem Abschnitt etwas geringerer Konizität als die Schneidzone 33 bestehen. Die Schräge der Abschnitte ändert sich bei der Aufweitung. Da der Verschleiß der Honbeläge 21 meist außerordentlich gering ist, stellen sich aber sehr konstante Verhältnisse ein.

Das Werkzeug nach Fig. 1 ist insbesondere für die Bearbeitung von Sacklochbohrungen 40 geeignet. Diese Bohrung hat in der Nähe ihres Grundes 36 eine Ausdrehung 37.

Das Verfahren nach der Erfindung arbeitet wie folgt:
Das Werkzeug nach Fig. 1 wird bei zurückgezogenem Anstellmechanismus in die Bohrung eingefahren. Dabei ist also der von den Honbelägen bestrichene Durchmesser geringer als der Durchmesser der in der Zeichnung strichliert auf einer Zeichnungshälfte angedeuteten Bohrung 40 im Werkstück 38. Das Einfahren kann mit einer erhöhten Hubgeschwindigkeit erfolgen, da beim Einfahren noch keine Bearbeitung stattfindet. Wenn das Werkzeug in die Bohrung eingefahren ist, d.h. das Werkzeugende 17 kurz vor dem Bohrungsgrund 36 steht, erfolgt die Anstellung der Honbeläge 21 auf einen festen Wert. Im Gegensatz zu üblichen Honwerkzeugen wird also das Werkzeug durch axiale Abwärtsverschiebung der Anstelleinrichtung 16 und des Anstellmechanismus 25 und die Wirkung des Anstellkonus 27 auf die Anstellflächen 30 dadurch angestellt, daß die Honleisten 20 in ihrem unteren Bereich unter Schwenkung um die Bolzen 23 nach außen gedrückt werden. Im Gegensatz zu üblichen Honwerkzeugen erfolgt diese Einstellung praktisch vor Beginn der Bearbeitung, also bevor der Arbeitshub, d.h. der Rückhub in Richtung des Pfeils 39, beginnt. Beim Arbeitshub bleibt die Anstellung des Werkzeugs im wesentlichen unverändert. Die Umfangsgeschwindigkeit der Honbeläge liegt dabei im Bereich üblicher Schnittgeschwindigkeiten beim Honen, z.B. im Bereich von 20 bis 30 m/Min.. Die Hubgeschwindigkeit ist allerdings wesentlich geringer und liegt bei ca. einem Zehntel bis einem Dreißigstel der Umfangsgeschwindigkeit.

Die Bohrung wird also in einem einzigen Hub nacheinander von den Zonen 32, 33, 34 des Honbelages 21 durchlaufen und simultan, jedoch in axialer Richtung nacheinander von Anfang bis Ende bearbeitet. Dabei wird im Bereich der schrägren Schneidzone 33 die Haupt-Zer spanungsarbeitet geleistet, während die Kalibrierzone 34 die Kalibrierung auf das genaue Fertigmaß sowie die gewünschte Oberflächengüte schafft.

Im Falle von Sacklochbohrungen mit sehr geringer Ausdrehung an ihrem Bohrungsende müßten die Honbeläge mit den drei aufeinanderfolgenden Zonen sehr kurz werden, was trotz der hervorragenden Eigenführung des Werkzeuges eine zu geringe Länge der Schneid- und Kalibrierzonen 33, 34 ergeben könnte. In diesem Falle wäre es auch möglich, die Anstellung der Honbeläge so vorzunehmen, daß beim Bearbeitungsbeginn die Kalibrierzone 34 noch nicht sofort auf das genaue Fertigmaß eingestellt ist. In diesem Falle würde die untere Kante 41 der Bearbeitungsfläche 40 der Bohrung 40 sich in einem mittleren Bereich der Schneidzone oder u.U. sogar im Bereich der Kalibrierzone 34 befinden. Die endgültige Anstellung würde dann jedoch so erfolgen, daß die Aufweitung auf das endgültige Fertigmaß beendet ist, bevor die Kalibrierzone 34 die Kante 41 überstrichen hat. Auch dort ist also die Bedingung gewahrt, daß die Anstellung auf das Fertigmaß und die Blockierung dieses Maßes durch den Anstellmechanismus erfolgt, bevor das Werkzeug mit der für das Fertigmaß entscheidenden Kalibrierzone 34 gänzlich in Arbeitsrichtung 39 in die Bearbeitungsfläche 40 eingefahren ist.

Bei der unter ausreichender Zufuhr von Schneidflüssigkeiten, beispielsweise Honölen, vorgenommenen Bearbeitung wird eine ausgezeichnete Maß- und Formhaltigkeit und Oberflächengüte in einem einzigen Arbeitsdurchgang erzielt. Das Werkzeug verläßt den Bearbeitungsbereich 35 am oberen Bohrungsende 42. Da durch die starre Abstützung und die blockierte Anstellung die Honbeläge nicht die Tendenz haben, elastisch "nachzudrücken", wird die Bohrung auch im Bereich des oberen Bohrungsendes nicht stärker aufgeweitet als im übrigen Bearbeitungsbereich, so daß die Formgenauigkeit über den gesamten Bearbeitungsbereich reicht. In diesem Falle ist es nicht notwendig, eine weitere Fügrungszone an die Kalibrierzone 34 nach unten hin anzuschließen. Sie könnte allerdings vorgesehen sein und ein Profil haben, wie es mit der strichlierten Linie 43 angedeutet ist. Sie sollte stufenlos an die Kalibrierzone 34 anschließen und ermöglicht es, eventuell das Werkzeug zu einem auf den Arbeitshub folgenden Egalisierungshub wieder in die Bohrung einzufahren, ohne daß die Bohrungskante 42 oder das Werkzeug beschädigt werden. Dieser Egalisierungshub kann beispielsweise zur Schaffung bestimmter Oberflächenbeschaffenheit wichtig sein, beispielsweise für einen Kreuzschliff auf der Oberfläche, d.h. eine Oberfläche mit sich kreuzenden Bearbeitungsspuren.

Am unteren Ende des Werkzeuges ist noch ein Anschlag 44 in Form einer Justierschraube angedeutet, mit dem die Abwärtsbewegung des Anstellmechanismus blockiert werden kann. Er könnte entsprechend dem Fertigmaß eingestellt werden und sorgt dafür, daß unabhängig von der genauen Einstellung der Anstelleinrichtung in der Honmaschine die Aufweitung der Honbeläge genau bis auf das Fertigmaß erfolgt. Dort kann dann verschleißanhängig eine Nachstellung erfolgen, die aber üblicherweise erst nach mehreren hundert Werkstücken notwendig ist. Ein solcher nachjustierbarer Fertigmaß-Anschlag könnte aber auch in der Honmaschine oder der Spindel vorgesehen sein und ggf. schrittweise automatisch nachstellbar sein.

Das in Fig. 2 dargestellte Werkzeug entspricht in seinem Grundaufbau dem nach Fig. 1, auf deren Beschreibung Bezug genommen wird. Gleiche Bezugszeichen bezeichnen gleiche oder vergleichbare Teile.

Die Honleisten 20a sind bei diesem Werkzeug nicht schwenkbar, sondern radial verschiebbar geführt und stützen sich mit jeweils zwei im Abstand voneinander angeordneten Anstellflächen 30 auf axial hintereinander angeordneten Anstellkonen 27a ab, die an zwei ebenfalls hintereinander angeordneten Anstellkörpern 26a vorgesehen sind. Diese sind durch einen Verbindungsbolzen 50 miteinander verbunden und ggf. gegeneinander in ihrem Abstand justierbar, so daß dadurch die Achsparallelität der Honleisten justiert werden kann. Die Honleisten 20 sind in Schlitzen 18 geführt und mit oberen und unteren Schlauchfedern 24 federnd nach innen belastet. Die Aufnahme 13 und der Rest des Anstellmechanismus 25 sind Fig. 1 vergleichbar.

In Fig. 2 links und in Fig. 3 ist zu erkennen, daß zwischen den insgesamt sechs Honleisten 20 jeweils eine Führungsleiste 51 fest am Werkzeugkörper 12a angeordnet ist. Der Führungsbelag 52 der Führungsleiste 51 hat etwa die gleiche Länge wie der Honbelag 21 der Honleiste 20a. Der Führungsbelag 52, der auch als Panzerungsbelag oder Verschleißschutz-Belag bezeichnet werden kann, besteht, wie der Honbelag 21, aus Partikeln großer Härte und Verschleißfestigkeit, beispielsweise Diamantpartikeln oder ähnlichen Werkstoffen, die z.B. galvanisch gebunden sind. Die Korngröße ist hier jedoch wesentlich geringer, so daß keine wesentliche Schneidwirkung und dementsprechend auch keine Abnutzung des Belages eintritt.

Aus dem in Fig. 2 rechts angedeuteten Profil 31 des Honbelages 21 und der im wesentlichen achparallelen, d.h. zylinderabschnittsförmigen Kontur 53 des Führungsbelages ist zu erkennen, daß infolge der (verstärkt gezeichneten) Überlagerung der beiden Konturen der Führungsbelag 52 die vordere Führungszone 32 bildet, während dann im Bereich der Schneidzone 33 die anstellbare Honleiste 20a die Schneidarbeit übernimmt und durch eine Abflachung dieser Leiste die Kalibrierzone 34 gebildet wird. Dabei kann, wie auch bei Fig. 1, die Schräge der Schneidzone 33 entweder durch entsprechende Profilierung des Honbelages auf der Leiste gebildet sein oder durch die Schrägstellung der Leiste, die sich in Fig. 1 automatisch ergibt und in Fig. 2 durch die gegenseitige Justierung der Anstellkörper 26a erzielt werden kann. In diesem Falle würde die Kalibrierzone 34 als eine hintere Abschrägung ausgebildet sein, die bei schräggestellter Honleiste wiederum eine im wesentlichen zylindrische Kontur ergibt. Da diese sich im Betrieb auch stets selbst wieder einschleift, könnte auch die Verschleiß-Nachjustierung durch eine gegenseitige Justierung der beiden Anstellkörper 26, 26a erfolgen. Die in Fig. 1 und 2 angedeuteten Konturen 31, 53 sind idealisiert dargestellt. In der Praxis ergeben sich abgerundete Übergänge, vor allem wenn man bedenkt, daß die in der Zeichnung weit überhöht dargestellten Durchmesserunterschiede sich in der Praxis im Bereich von hunderstel und tausendstel Millimetern bewegen. Auch in Fig. 2 ist durch eine strichlierte Linie 43 angedeutet, daß eine hintere Führungszone vorgesehen sein könnte, die im wesentlichen stufenlos an die Kalibrierzone 34 anschließt und ggf. auf das Niveau des Führungsbelages 52 zurückführt, der dann mit seinem Verschleißschutzbelag die hintere Führung für ein eventuelles Wiedereinführen des Honwerkzeuges übernimmt.

Das mit Fig. 2 auszuführende Honverfahren gleicht dem anhand Fig. 1 beschriebenen mit dem Unterschied, daß die Führungsaufgaben teilweise von den Führungsleisten 51 übernommen werden. Es sei jedoch bemerkt, daß dieses Werkzeug sich, ebenso wie das nach Fig. 1, auch für Durchgangsbohrungen eignet, wobei das Werkzeug vorzugsweise in noch nicht angestelltem Zustand so weit durch die Bohrung hindurchgefahren wird, daß sich das untere Ende des Bearbeitungsbereiches im Bereich der Führungszone 32 befindet und dann wiederum im Rückhub nach erfolgter Anstellung die Bearbeitung stattfindet.

In Fig. 4 ist ein Honwerkzeug dargestellt, das bis auf die im folgenden beschreibenen Änderungen dem nach Fig. 1 entspricht. Die schwenkbar in Schlitzen 18 des Werkzeugkörpers 12 angeordneten Honleisten bilden zwei Gruppen, nämlich Honleisten 20b mit einem Honbelag 21, der sich vom Werkzeugende 17 länger nach oben erstreckt als ein Honbelag 61 von Kurzhub-Honleisten 60, die jeweils abwechselnd mit den Honleisten 20b am Werkzeugkörper angeordnet sind. Bis auf die andere Art der Honbeläge entsprechen sich die Honleisten 20b und 60. Der Kurzhub-Honbelag 61 ist wesentlich kürzer und hat im auf das Fertigmaß eingestellten Zustand eine im wesentliche zylindrische oder sich leicht nach unten erweiternde Form, während der Honbelag 21 der Honleisten 20b entsprechend dem nach Fig. 1 profiliert sein kann. Im dargestellten Beispiel fehlt eine ausgeprägte vordere Führungszone 32, was bei vielen Anwendungsfällen durch die gute Selbstzentrierung des beim Arbeitshub gezogenen Werkzeugs möglich ist.

Der Anstellkörper 26b ist ein zylindrischer Körper, in den die Anstellschrägen 27b, 27c in Form von axial verlaufenden Nuten mit schrägem Nutgrund eingearbeitet sind. Derartige Ausführungen von Anstellkörpern sind in den DE-OS 24 50 686 und 25 06 242 im Prinzip beschrieben, worauf hier Bezug genommen wird. Bei der vorliegenden Ausführung verlaufen jedoch die Schrägflächen 27c, 27d, für die beiden unterschiedlichen Gruppen von Honleisten 20b, 60, jeweils in der gleichen Richtung, so daß bei einer abwärts gerichteten Axialbewegung des Anstellkörpers 26b beide Leistengruppen angestellt werden, jedoch entsprechend der Form der Schrägen bei Beginn der Aufweitung nacheinander. Dazu ist die Schrägfläche 27b abgesetzt, indem sie in ihrem endnahen Bereich mit einem steigungslosen Abschnitt beginnt, danach eine steilere Schräge hat und schließlich auf die gleiche Schräge übergeht, die die Schrägfläche 27c über die gesamte Länge hat.

Damit ist folgendes Verfahren möglich: Das Werkzeug 11c wird in eine Sacklochbohrung eingefahren, und durch Abwärtsbewegung des Anstellkörpers 26b wird zuerst nur die Gruppe der Kurzhub-Honleisten 60 angestellt. Dies ist in dem schematisch angedeuteten Profil A gezeigt. Die Honbeläge 21 der Leistengruppe 20b kommen dabei nicht in Eingriff. Es ist aber zu erkennen, daß die Kurzhubhonbeläge 61 etwa die Länge der Kalibrierzone 34 haben. Mit diesen Kurzhubhonleisten wird im Bereich des Grundes der Sacklochbohrung eine Kurzhubhonbewegung in mehreren Hüben ausgeführt. Das dient dazu, sehr nahe am Bohrungsgrund liegende Abschnitte des Bearbeitungsbereiches ausreichend abzuarbeiten, was wegen des fehlenden Platzes beim eigentlichen Arbeitshub nicht möglich wäre. Dabei kann an das Werkzeug eine Meßeinrichtung angeschlossen sein, beispielsweise eine pneumatische Meßeinrichtung 68 mit einer Meßdüse 65 im Werkzeugkörper. Wenn das Fertigmaß erreicht ist, hat sich der Anstellkörper 26b, der bei diesem Teil der Bearbeitung entsprechend dem Bearbeitungsfortschritt axial vorgeschoben wird, bereits so weit vorgeschoben, daß auch die Honbeläge 21 schon angestellt sind, indem die Anstellflächen 30b aus dem steigungslosen Bereich über die stärkere Steigung in den Hauptanstellbereich 66 gewandert sind. Dabei liegen in der Kalibrierzone 34 die Honbeläge 21 und 61 auf einer gemeinsamen Umfangslinie, arbeiten also synchron. Beim Erreichen des Fertigmasses wird, ggf. von der Meßeinrichtung gesteuert, der eigentliche Arbeitshub eingeleitet, wobei die Kurzhübe unterbrochen und das Werkzeug in einem Arbeitsgang durch die Bohrung gezogen wird.

Es handelt sich also um ein vorgeschaltetes Kurzhubhonen, das sich gut in die an sich in einem Arbeitsgang durchgeführte übrige Honbearbeitung einfügt und mit einem integrierten Werkzeug ausgeführt werden kann. Die Anstellung der beiden Honleistengruppen zueinander kann auch auf andere Weise erfolgen. So kann z.B. in für Zwei-Gruppen-Honwerkzeuge üblicher Weise auch jede Gruppe für sich arbeiten, wobei dann die Kurzhubhonleisten während der Hauptbearbeitung nicht in Eingriff wären. Bei der Ausführung nach Fig. 4 können sich jedoch die Honbeläge 21, 61 während des gemeinsam durchgeführten Haupt-Arbeitshubes stets in gleicher Weise einschleifen, so daß stets reproduzierbare Verhältnisse vorliegen. Bei unterschiedlichen Abnutzungen für beide Werkzeuggruppen könnte eine entsprechende Justierung zwischen beiden Gruppen vorgesehen sein. Das vorgeschaltete Kurzhubhonen kann auch mit den Honleisten 20b allein durchgeführt werden, wobei dann die Kalibrierzone während des Kurzhubhonens wirksam ist und spezielle Kurzhub-Honbeläge ersetzt. Auch andere Anstellvorrichtungen, beispielsweise die in der DE-PS 25 06 243 beschriebene Anstellung mittels eines drehbaren Anstellkörpers, können vorgesehen sein.

Entsprechend den zu bearbeitenden Werkstückformen ist auch eine Änderung der relativen Längen der Kurzhub- und Haupthonbeläge 61, 21 zueinander möglich. Vorteilhaft ist beim gemeinsamen Arbeiten beider Gruppen, daß die für gute Maßkonstanz wichtige Kalibrierzone 44 einen größeren Schleifflächenanteil am Umfang hat als die übrigen Zonen. Dies könnte auch bei Werkzeugen mit nur einer Gruppe von Honbelägen vorgesehen werden, indem im Bereich der Kalibrierzone die Schleifbeläge breiter ausgebildet werden. Besonders bei bis dicht an einen Bohrungsgrund oder -absatz heranreichenden Werkstücken mit dementsprechend sehr kurzen Kalibrierzonen ist dies vorteilhaft.

Vorstehend ist die Erfindung anhand von Leistenwerkzeugen beschrieben worden. Sie laßt sich auch mit Werkzeugen mit einem selbst aufweitbaren Werkzeugkörper durchführen.

Fig. 4 zeigt in ebenfalls schematischer Form die der Honmaschine 15 zugeordnete Meßeinrichtung 68, die beim Erreichen des Fertigmaßes das Kurzhubhonen beendet, indem sie die Anstelleinrichtung 16 blokkiert und die Spindelhubeinrichtung 69, die beide schematisch als Hydraulikzylinder dargestellt sind, von dem oszillierenden Kurzhub auf den Arbeitshub in Richtung 39 umschaltet.

## Patentansprüche

1. Verfahren zur Honbearbeitung von Werkstücken mit einem axial begrenzten Hon-Bearbeitungsbereich, insbesondere von Sacklochbohrungen, Bohrungen mit Innenstegen etc.,
- bei dem die Bearbeitung mit einem Honwerkzeug mit aufweitbarem Honbelag mit einer sich erweiternden Schneidzone (33) und einer Kalibrierzone (34) durchgeführt wird,
- bei dem das Werkzeug (11, 11b) in einem Vorwärts-Einfahrhub mit eingezogenem Honbelag und ohne Bearbeitungseingriff durch den Bearbeitungsbereich (35) hindurch eingefahren wird,
- bei dem der Honbelag (21) dort vor dem Beginn des Haupt-Arbeitshubes (39) entsprechend dem Fertigmaß angestellt und diese Festmaß-Anstellung bis zum Bearbeitungsende unverändert beibehalten wird und
- bei dem das drehend angetriebene Werkzeug einen einzigen Haupt-Arbeitshub (39) durchführt, bei dem Schneid- und Kalibrierzone (33,34) unter Bearbeitungseingriff und Materialabtrag über die Länge des Bearbeitungsbereiches (35)in einer axialen Rückbewegung des Werkzeuges durch den gesamten Bearbeitungsbereich gezogen wird.

2. Verfahren nach Anspruch 1, dadurch gekennzeichnet, daß das Werkzeug (11, 11b) beim Hauptarbeitshub (39) langsamer axial bewegt wird als beim Einfahren und/oder wenigstens in einem Egalisierungshub ohne wesentlichen Materialabtrag ein zweites Mal mit Festmaßanstellung der Honbelag (21) durch den Bearbeitungsbereich (35) bewegt und ggf. am Bearbeitungsende der Honbelag wieder eingezogen wird.

3. Verfahren nach einem der vorhergehenden Ansprüche, dadurch gekennzeichnet, daß das Werkzeug (11, 11b) beim Einfahrhub von nicht anstellbaren Führungsbelägen am Werkstück geführt wird.

4. Verfahren nach einem der vorhergehenden Ansprüche, dadurch gekennzeichnet, daß das Werkzeug (11, 11b) vor Beginn des Hauptarbeitshubes (39) und der Festmaßanstellung am maschinenfernen Ende des Bearbeitungsbereichs (35) einige Kurzhübe ausführt, bei denen das Werkzeug nur Teile des Bearbeitungsbereiches überstreicht und die vorzugsweise von einem anderen Honbelag als der Haupt-Arbeitshub durchgeführt werden.

5. Verfahren nach Anspruch 4, dadurch gekennzeichnet, daß die Kurzhübe unter dem Bearbeitungsfortschritt angepaßter Anstellung erfolgen und dann, ggf. maßgesteuert, die Einleitung des mit Festmaßanstellung erfolgenden Haupt-Arbeitshubes (39) durchgeführt wird.

6. Verfahren nach einem der vorhergehenden Ansprüche, dadurch gekennzeichnet, daß die Aufweitung der Kalibrierzone (44) auf Fertigmaß im Bearbeitungsbereich (35) vorgenommen wird.

7. Honwerkzeug, insbesondere zur Durchführung des Verfahrens nach einem der vorhergehenden Ansprüche,
- mit einem Honbelag (21), der zumindest im angestellten Zustand eine Schneidzone-(33) aufweist, die sich zum Werkzeugende (17) hin erweitert und anderen erweitertes Ende sich eine Kalibrierzone (34) anschließt,
- mit einem Aufweitmechanismus (25), mit Anstellmitteln (27, 30), die den Honbelag (21) zwischen einer Einfahrposition für das Durchfahren des Bearbeitungsbereiches (35) ohne Bearbeitungseingriff und einer Festmaßanstellposition, in der die Kalibrierzone (34) auf das Fertigmaß eingestellt ist, bewegen, und die zum Zusammenwirken mit Blockiermitteln (44), die die Festmaßeinstellung für einen Haupt-Arbeitshub (39) blockieren, ausgebildet sind.

8. Honwerkzeug nach Anspruch 7, dadurch gekennzeichnet daß das Werkzeug Führungsbeläge (52) aufweist, die als in Werkzeugachsrichtung verlaufende, zwischen dem Honbelag (21) angeordnete Leisten (51) aus einem Verschleißschutzwerkstoff ausgebildet sind.

9. Honwerkzeug nach Anspruch 7 oder 8, dadurch gekennzeichnet, daß es zwei gesondert voneinander anstellbare Honbelag-Gruppen (20b, 60) aufweist, von denen eine Kurzhubhon-Gruppe (6) zur Durchführung von Kurz-Honhüben anstellbar ist und die anderen Gruppe (20b) mit der Schneid- und Kalibrierzone (33, 34) versehen ist, wobei vorzugsweise die Kurzhub-Honbeläge (61) zur Durchführung des Arbeitshubes zusammen mit der anderen Gruppe (20b) in Schneideingriff feststellbar sind, wobei sie vorzugsweise im Bereich der Kalibrierzone (34) angeordnet sind.

10. Honwerkzeug nach einem der Ansprüche 7 bis 9, dadurch gekennzeichnet, daß die Erweiterung der Schneidzone (33) bei der Anstellung der Honbeläge (21) änderbar ist.

11. Honwerkzeug nach einem der Ansprüche 7 bis 10, dadurch gekennzeichnet, daß es als Leistenwerkzeug ausgebildet ist und daß der Honbelag (21) entsprechend den Schneid- und Kalibrierzonen (33, 34) sowie ggf. einem in Arbeitsrichtung (39) vor der Schneidzone (33) angeordneten Führungsabschnitt und einer hinter der Kalibrierzone (34) an geordneten Führungszone profiliert ist, wobei vor zugsweise die Honleisten (20) nach Art eines einarmigen Hebels schwenkbar an Werkzeugkörper (12) gelagert sind und vorzugsweise die Schwenkachse am antriebsseitigen Ende der Honleiste (20) liegt.

12. Honwerkzeug nach einem der Ansprüche 7 bis 11, dadurch gekennzeichnet, daß der Anstellmechanismus (25) einen entsprechend dem Fertigmaß voreinstellbaren Anschlag (44) enthält.

13. Honmaschine, insbesondere zur Durchführung des Verfahrens nach einem der Ansprüche 1 bis 6,
- mit einer ein Honwerkzeug (11, 11b) aufnehmenden, von einem Drehantrieb drehbaren sowie von einem Hubantrieb (69) mit dem Honwerkzeug (11, 11b) axial durch einen Bearbeitungsbereich (35) eines Werkstücks (38) bewegbaren Spindel (14),
- mit einer zumindest teilweise von der Spindel aufgenommenen Anstellvorrichtung (16), die den Honbelag zwischen einer Einfahrposition für das Durchfahren des Bearbeitungsbereichs (35) ohne Bearbeitungseingriff und einer Festmaßanstellposition, in der die Kalibrierzone (34) auf das Fertigmaß eingestellt ist, bewegt,
- mit Blockiermitteln (68) zum Blockieren der Anstellvorrichtung (16) während eines den Hauptarbeitshub bildenden Rückhubes der Spindel (14), wobei der Hubantrieb (69) derart ausgebildet ist, daß der den Hauptarbeitshub bildende Rückhub eine geringere Axialhubgeschwindigkeit hat als ein Einfahr-Vorwärtshub.

14. Honmaschine nach Anspruch 13, dadurch gekennzeichnet, daß die Anstellvorrichtung (16) zur Anstellung zweier unterschiedlicher Gruppen des Honbelags (21, 61) ausgebildet ist.

15. Honmaschine nach Anspruch 13 oder 14, dadurch gekennzeichnet, daß die Axialhubgeschwindigkeit des Arbeitshubes ca. ein Zehntel bis ein Dreißgstel der Umfangsgeschwindigkeit des Honwerkzeugs (11, 11b) beträgt.

16. Honmaschine nach einem der Ansprüche 13 bis 15, dadurch gekennzeichnet, daß die Blockiereinrichtung (69) eine während der Bearbeitung messende Meßeinrichtung (65, 68) gebildet ist und ggf. eine Auslösung des Hubantriebes (69) zur Durchführung des Arbeitshubes (39) steuert.

## Claims

1. Process for honing workpieces with an axially bounded honing area, particularly for blind bores, bores with internal webs, etc., in which working takes place with a honing tool having an expandable honing face with a widening cutting zone (33) and a finish-sizing zone (34), in which the tool (11, 11b) is passed through the working area (35) in a forward insertion stroke with retracted honing face and without working engagement,
in which prior to the start of the main working stroke (39) the honing face (21) is set corresponding to the finished size and said finished size setting is maintained unchanged to the end of working, and in which the tool driven in rotary manner performs a single main working stroke (39), in which the cutting and finish-sizing zone (33, 34), accompanied by working engagement and material removal, is drawn over the entire length of the working area (35) in an axially return movement of the tool.

2. Process according to claim 1, characterized in that during the main working stroke (39) the tool (11, 11b) is moved more slowly axially than during insertion and/or at least in an equalizing stroke without significant material removal is moved a second time with fixed size setting of the honing face (21) through the working area (35) and, optionally at the end of working, the honing face is retracted again.

3. Process according to one of the preceding claims, characterized in that, during the retraction stroke, the tool (11, 11b) is guided on the workpiece by non-settable guide layers.

4. Process according to one of the preceding claims, characterized in that, prior to the start of the main working stroke (39) and the finished size setting, the tool (11, 11b) performs a few short strokes at the end of the working area (35) remote from the machine, in which the tool only passes over parts of the working area and preferably carried out by a different honing face to the main working stroke.

5. Process according to claim 4, characterized in that the short strokes take place under a setting adapted to the advance of machining and then, optionally in dimensionally controlled manner, the main working stroke (39) taking place with the finished size setting is initiated.

6. Process according to one of the preceding claims, characterized in that the expansion of the finished sizing zone (44) to the finished size takes place in the working area (35).

7. Honing tool, particularly for performing the process according to one of the preceding claims, with a boning face (21), which at least in the set state has a cutting zone (33), which widens towards the tool end (17) and to whose widened end is connected a finish-sizing zone (34) and with a widening mechanism (25), with setting means (27, 30), which move the honing face (21) between an inserted position for passing through the working area (35) without working engagement and a finished size setting position, in which the finished size zone (34) is set to the finished size and which are constructed for cooperation with blocking means (44), which block the finished size setting for a main working stroke (39).

8. Honing tool according to claim 7, characterized in that the tool has guide layers (52), which are constructed as ledges (51) running in the tool axial direction between the honing faces (21) and made from a wear-resistant material.

9. Honing tool according to claims 7 or 8, characterized in that it has two separately settable honing face groups (20b, 60), whereof one short stroke honing group (6) is settable for performing short honing strokes and the other group (20b) is provided with the cutting and finish-sizing zone (33, 34) and preferably the short stroke honing faces (61) can be fixed in cutting engagement with the other group (20b) for performing the working stroke and are preferably arranged in the vicinity of the finish-sizing zone (34).

10. Honing tool according to one of the claims 7 to 9, characterized in that the widening of the cutting zone (33) is variable during the setting of the honing faces (21).

11. Honing tool according to one of the claims 7 to 10, characterized in that it is constructed as a fillet tool and that the honing face (21) is profiled in accordance with the cutting and finish-sizing zones (33, 34) and optionally a guide portion located upstream of the cutting zone (33) in the working direction (39) and a guide zone positioned downstream of the finish-sizing zone (34) and the honing fillets (20) are preferably pivotably mounted on the tool body (12) in the manner of a one-armed lever and preferably the pivot axis is on the drive-side end of the honing fillet (20).

12. Honing tool according to one of the claims 7 to 11, characterized in that the setting mechanism (25) contains a stop (44) presettable in accordance with the finished size.

13. Honing machine, particularly for performing the process according to one of the claims 1 to 6 with a spindle (14) receiving a honing tool (11, 11b), which is rotatable by a rotary drive and axially movable through a working area (35) of a workpiece (38) by a stroke drive (69), together with the honing tool (11, 11b), with a setting device (16) at least partly received by the spindle and which moves the honing face between an inserted position for passing through the working area (35) without working engagement and a finished size setting position in which the finish-sizing zone (34) is set to the finished size and with blocking means (68) for blocking the setting device (16) during a return stroke of the spindle (14) forming the main working stroke, the stroke drive (69) being constructed in such a way that the return stroke forming the main working stroke has a smaller axial stroke speed than the insertion forward stroke.

14. Honing machine according to claim 13, characterized in that the setting device (16) is constructed for setting two different groups of honing faces (21, 61).

15. Honing machine according to claims 13 or 14, characterized in that the axial stroke speed of the working stroke is approximately a tenth to a thirtieth of the circumferential speed of the honing tool (11, 11b).

16. Honing machine according to one of the claims 13 to 15, characterized in that the blocking device (69) has a measuring device (65, 68) measuring during machining and optionally controls the initiation of the stroke drive (69) for performing the working stroke (39).

## Revendications

1. Procédé pour l'usinage par honing de pièces comprenant une zone d'usinage par honing limitée axialement, et en particulier de perçages en trous borgnes, de perçages comprenant des nervures intérieures, etc.,
- dans lequel on exécute l'usinage au moyen d'un outil de honing comprenant un revêtement de honing qui peut être élargi et qui comprend une zone de coupe s'élargissant (33) et une zone de calibrage (34), dans lequel on fait passer l'outil (11, 11b) à travers la zone d'usinage (35) selon une course d'avance et de pénétration, le revêtement de honing étant rétracté et sans qu'il y ait contact d'usinage,
- dans lequel on cale a cet endroit le revêtement de honing (21) en correspondance avec la dimension finale avant le début de la course de travail principale (39), et on conserve ce calage à une dimension fixe en le laissant inchangé jusqu'à la fin de l'usinage, et :
- dans lequel l'outil entraîné en rotation exécute une seule course de travail principale (39) dans laquelle les zones de coupe et de calibrage (33, 34) sont déplacées à travers la totalité de la zone d'usinage selon un déplacement axial de retour de l'outil, avec un contact d'usinage et un enlèvement de matière sur toute la longueur de la zone d'usinage (35).

2. Procédé selon la revendication 1, caractérisé par le fait que l'on déplace l'outil (11, 11b) plus lentement dans le sens axial lors de la course de travail principale (39) que lors de la pénétration et/ou que, du moins lors d'une course d'égalisation sans enlèvement de matière important, on le déplace une deuxième fois à travers la zone d'usinage (35), le revêtement de honing (21) étant calé à la dimension fixe, et que, le cas échéant, on introduit à nouveau le revêtement de honing à la fin de l'usinage.

3. Procédé selon l'une des revendications précédentes, caractérisé par le fait que l'outil (11, 11b) est guidé sur la pièce lors de la course de pénétration par des revêtements de guidage non calables.

4. Procédé selon l'une des revendications précédentes, caractérisé par le fait qu'avant le début de la course de travail principale (39) et le calage à la dimension fixe, l'outil (11, 11b) exécute, à l'extrémité de la zone d'usinage (35) qui est éloignée de la machine, quelques courses de courte amplitude lors desquelles l'outil ne balaye que des parties de la zone d'usinage et qui sont exécutées de préférence par un autre revêtement de honing que celui de la course de travail principale.

5. Procédé selon la revendication 4, caractérisé par le fait que les courses de courte amplitude ont lieu avec un calage adapté à la progression de l'usinage, le déclenchement de la course de travail principale (39) qui a lieu avec le calage à la dimension fixe étant réalisé ensuite, en étant le cas échéant commandé par la dimension.

6. Procédé selon l'une des revendications précédentes, caractérisé par le fait que l'élargissement de la zone de calibrage (34) est réalisé à la dimension finale dans la zone d'usinage (35).

7. Outil de honing, en particulier pour la mise en oeuvre du procédé selon l'une des revendications précédentes,
- comprenant un revêtement de honing (21), lequel comporte, du moins à l'état calé, une zone de coupe (33) qui s'élargit vers l'extrémité (17) de l'outil et à l'extrémité élargie de laquelle se raccorde une zone de calibrage (34),
- comprenant un mécanisme d'élargissement (25) muni de moyens de calage (27, 30) qui déplacent le revêtement de honing (21) entre une position de pénétration pour la traversée de la zone d'usinage (35) sans contact d'usinage et une position de calage à dimension fixe dans laquelle la zone de calibrage (34) est réglée à la dimension finale, et qui sont conformés de manière à pouvoir coopérer avec des moyens de blocage (44) qui bloquent le calage à dimension fixe destiné à une course de travail principale (39).

8. Outil de honing selon la revendication 7, caractérisé par le fait que l'outil comporte des revêtements de guidage (52) réalisés sous la forme de baguettes (51) qui sont constituées par un matériau de protection contre l'usure, qui s'étendent dans la direction de l'axe de l'outil et qui sont disposées entre les revêtements de honing (21).

9. Outil de honing selon la revendication 7 ou 8, caractérisé par le fait qu'il comporte deux groupes de revêtement de honing (20b, 60) qui peuvent être calés séparément l'un de l'autre, l'un (60) étant un groupe de honing à course de faible amplitude pouvant être calé afin d'exécuter des courses de honing de faible amplitude, et l'autre groupe (20b) étant muni des zones de coupe et de calibrage (33, 34), cependant que les revêtements de honing à course de faible amplitude (61) destinés à la réalisation de la course de travail peuvent être de préférence bloqués en contact de coupe en même temps que l'autre groupe (20b), et qu'ils sont de préférence disposés dans la région de la zone de calibrage (34).

10. Outil de honing selon l'une des revendications 7 à 9, caractérisé par le fait que l'élargissement de la zone de coupe (33) peut être modifié lors du calage des revêtements de honing (21).

11. Outil de honing selon l'une des revendications 7 à 10, caractérisé par le fait qu'il est réalisé sous la forme d'un outil à baguettes, et par le fait que le revêtement de honing (21) est profilé en correspondance avec les zones de coupe et de calibrage (33, 34), ainsi que, le cas échéant, avec une section de guidage disposée à l'avant de la zone de coupe (33) dans la direction de travail (39) et avec une zone de guidage disposée à l'arrière de la zone de calibrage (33), cependant que les baguettes de honing (20) sont de préférence montées pivotantes sur le corps (12) de l'outil à la manière d'un levier à un bras, et que l'axe de pivotement est placé de préférence à l'extrémité de la baguette de honing (20) qui est située du côté de l'entraînement.

12. Outil de honing selon l'une des revendications 7 à 11, caractérisé par le fait que le mécanisme de calage (25) contient une butée (44) qui peut être réglée au préalable en correspondance avec la dimension finale.

13. Machine de honing, en particulier pour la mise en oeuvre du procédé selon l'une des revendications 1 à 6,
- comprenant une broche (14) qui reçoit un outil de honing (11, 11b), qui peut être mue en rotation par un entraînement en rotation et qui peut être aussi déplacée axialement avec l'outil de honing (11, 11b) par un entraînement de course (69) à travers une zone d'usinage (35) d'une pièce (38),
- comprenant un dispositif de calage (16) qui est reçu par la broche, du moins partiellement, et qui déplace le revêtement de honing entre une position de pénétration pour la traversée de la zone d'usinage (35) sans contact d'usinage et une position de calage à dimension fixe dans laquelle la zone de calibrage (34) est réglée à la dimension finale,
- comprenant des moyens de blocage (68) pour bloquer le dispositif de calage (16) pendant une course de retour de la broche (14) qui constitue la course de travail principale, l'entraînement de course (69) étant conformé de telle manière que la course de retour qui constitue la course de travail principale présente une vitesse de course axiale plus faible que celle d'une course d'avance et de pénétration.

14. Machine de honing selon la revendication 13, caractérisée par le fait que le dispositif de calage (16) est conformé en vue du calage de deux groupes différents de revêtements de honing (21, 61).

15. Machine de honing selon la revendication 13 ou 14, caractérisée par le fait que la vitesse de course axiale de la course de travail est comprise entre un dixième et un trentième environ de la vitesse circonférentielle de l'outil de honing (11, 11b).

16. Machine de honing selon l'une des revendications 13 à 15, caractérisée par le fait que le dispositif de blocage (68) est constitué par un dispositif de mesure (65, 68) qui réalise des mesures pendant l'usinage, et qu'il commande, le cas échéant, un déclenchement de l'entraînement de course (69) destiné à la réalisation de la course de travail (39).
